# EUROPÄISCHE PATENTSCHRIFT

(11) **EP 3 085 273 B1**
(45) Veröffentlichungstag und Bekanntmachung des Hinweises auf die Patenterteilung: **28.06.2017**
(21) Anmeldenummer: 15001160.9
(22) Anmeldetag: 20.04.2015
(51) Int. Cl.: A47C 3/021

(54) **BÜROSTUHL**
OFFICE CHAIR
SIÈGE DE BUREAU

(43) Veröffentlichungstag der Anmeldung: 26.10.2016
(73) Patentinhaber: Festo AG & Co. KG, 73734 Esslingen (DE)
(72) Erfinder: Thallemer, Axel, D-80796 München (DE); Bauer, Lorenz Christoph, A-5020 Salzburg (AT)
(74) Vertreter: Patentanwälte Magenbauer & Kollegen Partnerschaft mbB

(56) Entgegenhaltungen:
- WO-A1-2014/030057
- DE-U1-202008 011 303
- US-A1- 2004 113 471

## Beschreibung

Die Erfindung betrifft einen Bürostuhl mit einem Sitz, einer Rückenlehne und einem Gestell, wobei der Bürostuhl als Freischwinger ausgebildet ist und der Sitz über einen Rahmen mit dem Gestell verbunden ist, und wobei der Rahmen zwei Tragschenkel aufweist.

Bürostühle sind in zahlreichen Ausführungsformen bekannt. Dabei weisen diese Bürostühle für den Benutzer einen Sitz und eine Rückenlehne auf, auf welchen er bequem und ermüdungsfrei sitzen und sich anlehnen können soll. Um die Höhe des Bürostuhls an die Größe des Benutzers anpassen zu können, ist das den Sitz tragende Gestell üblicherweise höhenverstellbar.

Die US 2004/0113471 A1 offenbart einen Bürostuhl mit Sitz, Rückenlehne und Gestell, wobei der Sitz über einen durch zwei C-förmige Tragschenkel gebildeten Rahmen mit dem Gestell verbunden ist.

Die WO2014/030057 A1 offenbart einen als Freischwinger ausgebildeten Stuhl, bei dem das Gestell an der Unterseite des Sitzes befestigt ist.

Bei dem aus der DE 20 2008 011 303 U1 bekannten Stuhl ist der Sitz über einen Federbügel mit dem vierbeinigen Gestell verbunden.

Aus der DE 20 2014 006 831 U1 sind als Freischwinger bezeichnete Stühle bekannt, bei denen die Vorderkante des Sitzes einstückig in das Gestell übergehen. Außerdem ist aus der DE 20 2012 100 257 U1 ein Stuhl bekannt, bei dem die Rückenlehne an das Gestell anmontiert ist. Beim in der DE 203 00 669 U1 gezeigten Freischwinger ist das Gestell rahmenartig ausgebildet, so dass in diesen eine Sitzfläche integriert werden kann. Allen Varianten haftet jedoch der Nachteil an, dass die Stühle nicht als Bürostühle verwendbar sind, da sie keine Höhenverstellung aufweisen. Außerdem erfolgt die Dämpfung und Federung ausschließlich über das am Boden stehende Gestell, das entsprechend flexibel sein muss.

Der Erfindung liegt somit die Aufgabe zugrunde, einen Bürostuhl der eingangs genannten Art so weiterzubilden, dass er ein starres Gestell aufweist, mit welchem er in der Höhe verstellbar ist, und dass der Bürostuhl dennoch bequem und der Sitz schwingend ist.

Diese Aufgabe wird erfindungsgemäß dadurch gelöst, dass die Tragschenkel von Dämpfungselementen unterstützt sind.

Ein wesentliches Merkmal besteht darin, dass der Bürostuhl einen vom Gestell unabhängigen Rahmen aufweist. Das Gestell kann also beliebig gestaltet sein und die für einen Bürostuhl erforderliche Steifigkeit aufweisen. Im Gestell kann z.B. auch eine Höhenverstellung untergebracht sein, die zusätzlich mit einer Federung und einer Dämpfung ausgestattet sein kann. Üblicherweise werden hierfür Gasdruckfedern verwendet. Das elastische Element wird also vom Rahmen gebildet, der als Träger für den Sitz und die Rückenlehne dient. Der erfindungsgemäße Bürostuhl stellt somit einen Freischwinger dar.

Der Rahmen weist gemäß der Erfindung zwei Tragschenkel auf. Diese Tragschenkel bilden die Auflager für den Sitz und die Halterung für die Rückenlehne. Dabei können beliebige Arten und Formen des Sitzes und der Rückenlehne am Auflager und der Halterung montiert sein. Sie können starr oder flexibel und gegebenenfalls auch gedämpft und in unterschiedlichen Positionen am Auflager und der Halterung montiert bzw. befestigt sein.

Eine Ausführungsform der Erfindung sieht vor, dass die Tragschenkel an ihren unteren Enden miteinander verbunden sind. Dabei können die Enden der Tragschenkel direkt oder indirekt miteinander verbunden sein. Auf jeden Fall bilden sie ein starres Gerüst und eine Haltebasis für den Rahmen, an welchem sich der Sitz und die Rückenlehne abstützen. Der Rahmen stellt eine in sich tragfähige Baueinheit dar, die in Abschnitten starr und in anderen Bereichen flexibel ist.

Vorteilhaft ist zur Verbindung der unteren Enden der Tragschenkel ein Querholm vorgesehen, wobei zusätzlich noch eine Brücke vorhanden sein kann. Der Querholm dient als Anlenkpunkt für das obere Ende des Gestells und kann zudem ein Dreh- und/oder Kipplager für den Rahmen aufweisen, so dass dieser gegenüber dem Gestell mit unterschiedlichen Neigungswinkeln eingestellt werden kann.

Bei einer Weiterbildung der Erfindung ist vorgesehen, dass jeder Tragschenkel einen vom Gestell in Richtung der Rückenlehne sich erstreckenden Fuß, einen sich an den Fuß anschließenden und sich in Richtung der Vorderkante des Sitzes sich erstreckenden Federabschnitt, einen an den Federabschnitt anschließenden und sich in Richtung der Rückenlehne sich erstreckenden und den Sitz aufnehmenden Tragabschnitt sowie einen an den Tragabschnitt anschließenden und die Rückenlehne tragenden Rückenabschnitt aufweist. Der Rahmen besitzt also einen am Gestell angebundenen Fuß, dem sich ein Federabschnitt, ein Tragabschnitt und schließlich ein Rückabschnitt folgen. Diese Elemente gehen über eine oder mehrere Abkantungen ineinander über.

Eine besonders bevorzugte Variante sieht vor, dass der Rahmen, insbesondere der Fuß und die Abschnitte, aus einer Platte, insbesondere mittels einer Laserschneidvorrichtung, ausgeschnitten und dann abgekantet sind. Bei der Verwendung eines Lasers können hochpräzise Fertigschnitte hergestellt werden, ohne dass die Umgebung um den Schnitt und das Bauteil übermäßig erwärmt wird. Die ausgeschnittenen Halbfertigelemente können platzsparend zwischengelagert und dann der Abkantvorrichtung zugeführt werden. Sowohl das Schneid- als auch das Abkantverfahren können weitestgehend automatisiert werden.

Um den Bürostuhl neben seiner Steifigkeit auch eine gewisse Flexibilität und Stoßabsorptionsmöglichkeit zu verleihen, werden die Tragschenkel von Dämpfungselementen unterstützt. Diese Dämpfungselemente übertragen die Stoßkräfte direkt oder indirekt in das Gestell. Somit können die Eigenschaften eines Freischwingers mit den Vorteilen einer gewissen Dämpfung kombiniert werden.

Um den Freischwinger optimal zu dämpfen, ihm die Beweglichkeit, insbesondere die Kippfähigkeit, aber nicht einzuschränken, sind die Dämpfungselemente am Querholm oder an der Brücke abgestützt. Die Kräfte werden somit direkt am oder in unmittelbarer Nähe des Gestells abgestützt. Auftretende Biegeelemente innerhalb des Rahmens bleiben daher minimal.

Um die Tragschenkel zu versteifen und ihre Lage und Position zueinander beizubehalten ist vorgesehen, dass die Tragschenkel mittels einer Querstrebe, insbesondere unterhalb des Sitzes, miteinander verbunden sind. Die Tragschenkel bleiben in exakt dem gewünschten Abstand zueinander und Querkräfte müssen nicht über den Sitz oder die hierfür benötigten Befestigungselemente übertragen werden.

Von Vorteil sind die Dämpfungselemente an der Querstrebe abgestützt. Durch die optimale Platzierung der Querstrebe an den Tragschenkeln und eine frei wählbare Position für die Dämpfungselemente können diese exakt in Richtung der auftretenden Kräfte ausgerichtet werden.

Eine hohe Steifigkeit einerseits und Nachgiebigkeit in den elastischen Abschnitten des gesamten Bürostuhle andererseits wird dadurch erreicht, dass der Rahmen aus Metall, insbesondere aus Federstahl, besteht. Die Verwendung von Federstahl verleiht dem Bürostuhl die Eigenschaften eines Freischwingers, wobei der Bürostuhl zusätzlich ein starres Gestell mit Federung und Dämpfung sowie der Höhenverstellung durch das Gestellt aufweist.

Zur Erhöhung der Steifigkeit in unterstützten Bereichen, wie z.B. für den Sitz und/oder die Rückenlehne, ist der Rahmen mit einer oder mehreren Sicken und/oder Längsabkantungen versehen. Somit können diese starren Bereiche gezielt von der Federung ausgenommen werden.

Um die Wärmeeinleitung beim Fügen in benachbarten Bereichen möglichst gering zu halten ist vorgesehen, dass die Einzelteile des Rahmens mittels einer Laserschweißvorrichtung miteinander verschweißt sind. Außerdem bleiben die elastischen Eigenschaften des Federstahls unverändert erhalten.

Vorteilhaft wird eine weitere Entkopplung von Sitz und Rahmen dadurch erreicht, dass der Sitz mittels mehrerer Dämpfer, insbesondere Gummipuffer, am Rahmen befestigt ist. Hierdurch können Schwingungen sowohl im hohen als auch im niederfrequenten Bereich über den Rahmen einerseits und über die Dämpfer andererseits absorbiert werden.

Weiter Vorteile, Merkmale und Einzelheiten der Erfindung ergeben sich aus den Ansprüchen und der nachfolgenden Beschreibung, in der unter Bezugnahme auf die Zeichnung ein besonders bevorzugtes Ausführungsbeispiel der Erfindung im Einzelnen beschrieben wird.

In der Zeichnung zeigen:
- Figur 1: eine Seitenansicht eines erfindungsgemäßen Bürostuhls;
- Figur 2: eine vergrößerte Wiedergabe des Ausschnitts II gemäß Figur 1 von schräg hinten;
- Figur 3: eine vergrößerte Wiedergabe des Ausschnitts II gemäß Figur 1 von hinten;
- Figur 4: eine vergrößerte Wiedergabe des Sitzbereiches ohne Sitz;
- Figur 5: eine vergrößerte Wiedergabe des Sitzbereiches mit Sitz; und
- Figur 6: eine vergrößerte Wiedergabe des Sitzbereiches mit Sitz und Poster.

Die Figur 1 zeigt eine Seitenansicht eines insgesamt mit 10 bezeichneten Bürostuhls, der ein teleskopierbares Gestell 12 mit einem Fuß-Drehkreuz 14, einen Sitz 16 und eine Rückenlehne 18 aufweist. Das Gestell 12 ist über einen Rahmen 20 sowohl mit dem Sitz 16 als auch mit der Rückenlehne 18 verbunden. Das untere Ende 22 des Rahmens 20 ist drehbar und/oder kippbar einstellbar und/oder arretierbar am oberen Ende des Gestells 12 montiert. Ferner ist erkennbar, dass der Sitz 16 ein Sitzpolster 24 und die Rückenlehne 18 ein Rückenpolster 26 aufweisen, wobei das vordere Ende 28 des Sitzpolsters 24 dem Rahmen 20 nach unten folgt und die Kniekehlen des Benutzers unterstützt.

Die Figur 2 zeigt im Wesentlichen den Rahmen 20, der unter anderem zwei Tragschenkel 30 besitzt, sie sich streifenförmig oder bandförmig unterhalb des Sitzes 16 und hinter die Rückenlehne 18 erstrecken. Die Tragschenkel 30 werden von einem Fuß 32, einem Federabschnitt 34, einem Tragabschnitt 36 sowie einem Rückenabschnitt 38 gebildet. Der Fuß 32 und die einzelnen Abschnitte 34 bis 38 sind streifenförmig oder bandförmig ausgeschnitten und mehrfach abgekantet, d.h. mit Abkantungen 40, 42, 44 und 46 versehen.

Aus Figur 3, die im Wesentlichen die Rückansicht des Rahmens 20 und der Tragschenkel 30 zeigt, ist erkennbar, dass bei jedem Tragschenkel 30 das untere Ende 22 des Fußes 32 über die Abkantung 46 vertikal nach oben abgekantet ist und eine Befestigungsplatte 48 aufweist. Der gegenüber liegende Tragschenkel 30, der spiegelsymmetrisch ausgebildet ist, weist also ebenfalls eine Befestigungsplatte 48 auf, so dass sich die Befestigungsplatten 48 einander gegenüberstehen.

An diesen Befestigungsplatten 48 ist ein Querholm 50 mittels einer Laserschweißvorrichtung angeschweißt und bildet die Aufnahme für das oberen Endes des Gestells 12. Seitlich neben dem Querholm 50 ist an den beiden Oberkanten 52 der Befestigungsplatten 48 eine Brücke 54 angeschweißt, die als Stützlager 56 für zwei Dämpfungselemente 58 dient. Diese beiden Dämpfungselemente 58 greifen an einer Querstrebe 60 an, die die beiden Tragabschnitte 36 der beiden Tragschenkel 30 verbinden, was unter anderem nachfolgend näher erläutert ist.

Die Figur 4 zeigt den Rahmen 20 von vorne und es ist erkennbar, dass am unteren Ende 22 des Rahmens 20 die beiden Befestigungsplatten 48 relativ nahe beieinander liegen und vom Querholm 50 getragen werden. Über die Abkantung 46 vergrößert sich der Abstand der Füße 32 nach hinten, wobei über die Abkantung 40 die Abstände der beiden Federabschnitte 34 nach vorne nochmals bis auf den Abstand der beiden Tragabschnitte 36 vergrößert werden. Um deren Abstand zu fixieren, sind die Tragabschnitte 36 im hinteren Drittel mit der Querstrebe 60 versehen, wobei zwischen der Querstrebe 60 und den Tragabschnitten 36 Dämpfer 62, insbesondere Gummipuffer, zwischengeschaltet, d.h. angeschraubt, sind. Entlang der jeweils äußeren Längskante 64 befindet sich auf der Oberseite der Tragabschnitte 36 jeweils eine Klemmschutzleiste 66, die am hinteren Ende nach innen umgebogen ist und sich über die gesamte Breite der Tragabschnitte 36 erstreckt. Schließlich sind auf der Oberseite der Tragabschnitten 36 am vorderen und am hinteren Ende noch jeweils zwei Dämpfer 68 angeschraubt.

Die Figur 5 zeigt den Sitz 16, der tiefgezogen schalenförmig ausgebildet ist, an seinen Seitenkanten nach oben abgekantete Polsterleisten 70 aufweist und nach vorne schaufelartig geöffnet ist. Somit kann auf diesen Sitz 16, wie in Figur 6 dargestellt, das Sitzpolster 24 montiert, insbesondere aufgeclipst werden, wobei es seitlich von den Polsterleisten 70 gehalten wird, wobei das vordere Ende 28 des Sitzpolsters 24 dem Rahmen 20 entlang der Abkantung 42 nach unten folgt. Es ist in Figur 5 noch erkennbar, dass der Sitz 16 mittels der Dämpfer 68 an den Tragabschnitten 36 festgeschraubt ist und die Tragabschnitte 36 auf Abstand hält und die versteift.

Die beiden Füße 32 und die Tragabschnitte 36 sind aufgrund des Querholmes 52 und der Brücke 54 sowie des verschraubten Sitzes 16 und der Querstrebe 60 relativ steif, wohingegen die beiden Federabschnitte 34 über die gesamte Länge federelastisch sind und dem Rahen 20 das Merkmal eines Freischwingers verleihen. Dies gilt teilweise auch für die Rückenabschnitte 38, wobei deren unterer Bereich elastisch ausgebildet, deren oberer Bereich jedoch an der Rückenlehne 18 befestigt ist.

Die Rückenlehne 18 kann somit geringe Kippneigungen nach hinten durchführen.

## Patentansprüche

1. Bürostuhl (10) mit einem Sitz (16), einer Rückenlehne (18) und einem Gestell (12), wobei der Bürostuhl (10) als Freischwinger ausgebildet ist und der Sitz (16) über einen Rahmen (20) mit dem Gestell (12) verbunden ist, und wobei der Rahmen (20) zwei Tragschenkel (30) aufweist, **dadurch gekennzeichnet, dass** die Tragschenkel (30) von Dämpfungselementen (58) unterstützt sind.

2. Bürostuhl nach Anspruch 1, **dadurch gekennzeichnet, dass** die Tragschenkel (30) an ihren unteren Enden (22) miteinander verbunden sind.

3. Bürostuhl nach Anspruch 2, **dadurch gekennzeichnet, dass** zur Verbindung der unteren Enden (22) der Tragschenkel (30) ein Querholm (50) und/oder eine Brücke (54) vorgesehen ist/sind.

4. Bürostuhl nach einem der vorhergehenden Ansprüche, **dadurch gekennzeichnet, dass** jeder Tragschenkel (30) einen vom Gestell (20) in Richtung der Rückenlehne (18) sich erstreckenden Fuß (32), einen sich an den Fuß (32) anschließenden und in Richtung der Vorderkante (28) des Sitzes (16) sich erstreckenden Federabschnitt (34), einen sich an den Federabschnitt (34) anschließenden und in Richtung der Rückenlehne (18) sich erstreckenden und den Sitz (16) aufnehmenden Tragabschnitt (36) sowie einen sich an den Tragabschnitt (36) anschließenden und die Rückenlehne (18) tragenden Rückenabschnitt (38) aufweist.

5. Bürostuhl nach Anspruch 4, **dadurch gekennzeichnet, dass** der Rahmen, insbesondere der Fuß (32) und die Abschnitte (34, 36, 38), aus eine Platte, insbesondere mittels einer Laserschneidvorrichtung, ausgeschnitten und dann abgekantet sind.

6. Bürostuhl nach einem der Ansprüche 3 bis 5, **dadurch gekennzeichnet, dass** die Dämpfungselemente (58) am Querholm (50) oder an der Brücke (54) abgestützt sind.

7. Bürostuhl nach einem der vorhergehenden Ansprüche, **dadurch gekennzeichnet, dass** die Tragschenkel (30) mittels einer Querstrebe (60), insbesondere unterhalb des Sitzes (16), miteinander verbunden sind.

8. Bürostuhl nach Anspruch 6 und 7, **dadurch gekennzeichnet, dass** die Dämpfungselemente (58) an der Querstrebe (60) abgestützt sind.

9. Bürostuhl nach einem der vorhergehenden Ansprüche, **dadurch gekennzeichnet, dass** der Rahmen (20) aus Metall, insbesondere aus Federstahl, besteht.

10. Bürostuhl nach einem der vorhergehenden Ansprüche, **dadurch gekennzeichnet, dass** der Rahmen (20) mit einer oder mehreren Sicken und/oder Längsabkantungen versehen ist.

11. Bürostuhl nach einem der vorhergehenden Ansprüche, **dadurch gekennzeichnet, dass** die Einzelteile des Rahmens (20), mittels einer Laserschweißvorrichtung, miteinander verschweißt sind.

12. Bürostuhl nach einem der vorhergehenden Ansprüche, **dadurch gekennzeichnet, dass** der Sitz (16) mittels mehrerer Dämpfer (68) am Rahmen (20) befestigt ist.

## Claims

1. Office chair (10) with a seat (16), a backrest (18) and a stand (12), wherein the office chair (10) is in the form of a cantilever chair and the seat (16) is connected to the stand (12) via a frame (20), and wherein the frame (20) has two support legs (30), **characterised in that** the support legs (30) are supported by damping elements (58).

2. Office chair according to claim 1, **characterised in that** the support legs (30) are joined together at their lower ends (22).

3. Office chair according to claim 2, **characterised in that** a cross-piece (50) and/or a bridge (54) are or is provided to join the lower ends (22) of the support legs (30).

4. Office chair according to any of the preceding claims, **characterised in that** each support leg (30) has a foot (32) extending from the frame (20) in the direction of the backrest (18), a spring section (34) adjoining the foot (32) and extending in the direction of the front edge (28) of the seat (16), a support section (36) adjoining the spring section (34) and extending in the direction of the backrest (18) and holding the seat (16), together with a back section (38) adjoining the support section (36) and supporting the backrest (18).

5. Office chair according to claim 4, **characterised in that** the frame, in particular the foot (32) and the sections (34, 36, 38), are cut out from a plate, in particular by means of a laser cutting unit, and then folded.

6. Office chair according to any of claims 3 to 5, **characterised in that** the damping elements (58) are supported on the cross-piece (50) or on the bridge (54).

7. Office chair according to any of the preceding claims, **characterised in that** the support legs (30) are joined to one another by means of a cross strut (60), in particular below the seat (16).

8. Office chair according to claim 6 and 7, **characterised in that** the damping elements (58) are supported on the cross strut (60).

9. Office chair according to any of the preceding claims, **characterised in that** the frame (20) is made of metal, in particular of spring steel.

10. Office chair according to any of the preceding claims, **characterised in that** the frame (20) is provided with one or more beads and/or longitudinal flanges.

11. Office chair according to any of the preceding claims, **characterised in that** the individual parts of the frame (20) are welded together by means of a laser welding unit.

12. Office chair according to any of the preceding claims, **characterised in that** the seat (16) is fastened to the frame (20) by means of several shock absorbers (68).

## Revendications

1. Chaise de bureau (10) avec une assise (16), un dossier (18) et un châssis (12), dans laquelle la chaise de bureau (10) est réalisée sous la forme d'une chaise basculante et l'assise (16) est reliée par l'intermédiaire d'un cadre (20) au châssis (12), et dans laquelle le cadre (20) présente deux branches de support (30), **caractérisée en ce que** les branches de support (30) sont soutenues par des éléments d'amortissement (58).

2. Chaise de bureau selon la revendication 1, **caractérisée en ce que** les branches de support (30) sont reliées les unes aux autres au niveau de leurs extrémités (22) inférieures.

3. Chaise de bureau selon la revendication 2, **caractérisée en ce que** pour relier les extrémités (22) inférieures à la branche de support (30), un montant transversal (50) et/ou un pont (54) sont prévus.

4. Chaise de bureau selon l'une quelconque des revendications précédentes, **caractérisée en ce que** chaque branche de support (30) présente un pied (32) s'étendant depuis le châssis (20) en direction du dossier (18), une section de ressort (34) se raccordant au pied (32) et s'étendant en direction de l'arête avant (28) de l'assise (16), une section de support (36) se raccordant à la section de ressort (34) et s'étendant en direction du dossier (18) et recevant l'assise (16) ainsi qu'une section arrière (38) se raccordant à la section de support (36) et supportant le dossier (18).

5. Chaise de bureau selon la revendication 4, **caractérisée en ce que** le cadre, en particulier le pied (32) et les sections (34, 36, 38), sont découpés à partir d'une plaque, en particulier au moyen d'un dispositif de découpage par laser puis sont chanfreinés.

6. Chaise de bureau selon l'une quelconque des revendications 3 à 5, **caractérisée en ce que** les éléments d'amortissement (58) prennent appui au niveau du montant transversal (50) ou au niveau du pont (54).

7. Chaise de bureau selon l'une quelconque des revendications précédentes, **caractérisée en ce que** les branches de support (30) sont reliées les unes aux autres au moyen d'une entretoise transversale (60), en particulier sous l'assise (16).

8. Chaise de bureau selon la revendication 6 et 7, **caractérisée en ce que** les éléments d'amortissement (58) prennent appui au niveau de l'entretoise transversale (60).

9. Chaise de bureau selon l'une quelconque des revendications précédentes, **caractérisée en ce que** le cadre (20) est constitué de métal, en particulier d'acier à ressorts.

10. Chaise de bureau selon l'une quelconque des revendications précédentes, **caractérisée en ce que** le cadre (20) est pourvu d'une ou de plusieurs moulures et/ou d'un ou de plusieurs chanfreins longitudinaux.

11. Chaise de bureau selon l'une quelconque des revendications précédentes, **caractérisée en ce que** les pièces individuelles du cadre (20) sont soudées les unes aux autres au moyen d'un dispositif de soudage par laser.

12. Chaise de bureau selon l'une quelconque des revendications précédentes, **caractérisée en ce que** l'assise (16) est fixée au niveau du cadre (20) au moyen de plusieurs systèmes d'amortissement (68).
